# FASCICULE DE BREVET EUROPEEN

(11) **EP 2 188 527 B1**
(45) Date de publication et mention de la délivrance du brevet: **06.03.2013**
(21) Numéro de dépôt: 08804227.0
(22) Date de dépôt: 16.09.2008
(51) Int. Cl.: F04B 43/08, F04B 43/02

(54) **POMPE PÉRISTALTIQUE LINÉAIRE À DOIGTS AINSI QU'UNE MEMBRANE ET UN DOIGT POUR UNE TELLE POMPE**
LINEARE PERISTALTISCHE PUMPE MIT FINGERN UND EINER MEMBRAN SOWIE FINGER FÜR EINE SOLCHE PUMPE
LINEAR PERISTALTIC PUMP WITH FINGERS AND MEMBRANE AND FINGER FOR SUCH A PUMP

(30) Priorité: 20.09.2007 FR 0757689
(43) Date de publication de la demande: 26.05.2010
(73) Titulaire: Fresenius Vial SAS, 38590 Brézins (FR)
(72) Inventeur: WOLFF, Rémy, F-38210 Morette (FR)
(74) Mandataire: Vièl, Frédérique
(86) Numéro de dépôt international: PCT/EP2008/062268
(87) Numéro de publication internationale: WO 2009/037234

(56) Documents cités:
- EP-A- 0 225 158
- EP-A- 0 431 726
- DE-A1- 3 202 251
- GB-A- 2 179 404
- US-A- 4 909 710

## Description

L'invention concerne une pompe péristaltique linéaire à doigts comprenant une membrane placée entre les doigts de pompage et la tubulure, ainsi qu'une membrane et des doigts pour une telle pompe.

Les pompes péristaltiques sont constituées d'une série de doigts parallèles mus d'un mouvement de va-et-vient vertical. Le mouvement de chaque doigt est décalé par rapport au précédent de telle sorte que les extrémités des doigts forment une sinusoïdale qui se déplace dans le sens du pompage. L'extrémité de doigts vient appuyer sur une tubulure souple placée entre ceux-ci et une plaque d'appui. Le doigt le plus bas provoque une occlusion qui migre vers l'aval de la pompe de doigt en doigt jusqu'au dernier. Lorsque le dernier doigt est en position d'occlusion, le premier doigt au moins est à nouveau en position d'occlusion provoquant ainsi le mouvement du fluide contenu dans la tubulure.

Pour protéger le bloc de pompage des agressions extérieures, telles que la pénétration de liquides ou de corps étrangers, il est habituel de placer entre l'extrémité des doigts et la tubulure une membrane souple fixée au boîtier de la pompe.

Ces membranes ont deux inconvénients principaux : leur usure due au frottement des doigts et l'effet de leur élasticité sur le retour de la tubulure à sa forme normale.

La membrane est compressée entre les doigts de pompage et la surface de contre appui (généralement la porte recouverte d'un matériau plastique dur), tout comme la tubulure. On peut fréquemment observer que les membranes, après plusieurs années de fonctionnement, sont endommagées au niveau de la zone de contact des doigts. Ceci est dû à la fatigue du matériau qui est soumis à des cycles répétés de contraintes en compression et de frottements (micro déplacements). Sur la surface de contre appui, au contraire, on n'observe aucun endommagement. Ceci montre que les matériaux plastiques durs résistent bien mieux aux contraintes de compression que les plastiques mous. Pendant la durée de vie de l'appareil, il est courant de changer la membrane au moins une fois. Évidemment, le problème principal est celui du coût de la pièce, mais aussi celui du coût de la main-d'oeuvre (celui-ci peut être relativement important selon la façon dont la membrane est assemblée et selon s'il est nécessaire de calibrer à nouveau la pompe après un tel remplacement). Avec l'usure de la membrane, on constate une diminution de la précision de la pompe ce qui peut être un inconvénient majeur pour les pompes péristaltiques destinées à des usages médicaux.

Par ailleurs, la tubulure est successivement compressée et relâchée durant le pompage. Au cours de la phase où la tubulure n'est pas compressée, elle doit reprendre sa forme cylindrique initiale de manière à pouvoir faire circuler le liquide. Pour reprendre sa forme initiale, la tubulure est généralement aidée d'une part par sa propre élasticité et d'autre part par la pression du fluide en amont de la pompe (qui correspond à la hauteur de liquide). Cependant, la membrane souple, qui est normalement plane, s'oppose elle-même à la remise en forme du tube. En effet, pour revenir à sa forme d'origine, le tube doit pousser et déformer la membrane. On peut constater ce phénomène après de longues périodes de pompage : l'élasticité du tube est dégradée et l'on observe une baisse de ses propriétés élastiques.

Dans la pompe du document DE 32 02 251 A1 qui divulgue les caratéristiques du préambule de la revendication 1, les extrémités libres de doigts péristaltiques sont enfermés par une membrane de recouvrement commune afin de protéger la tubulure. Cette membrane est fixée au boîtier de la pompe au niveau des deux extrémités de la course de pompage.

Le document US 4 909 710 A divulgue une pompe munie d'une membrane interposée entre les doigt et la tubulure et destinée à séparer les doigts de la zone de pompage et d'isoler la tubulure et la zone de pompage du mécanisme péristaltique. On peut voir sur les figures que cette membrane est tendue par ses bords latéraux sur l'extrémité des doigts.

L'objectif de l'invention est donc de développer une membrane qui d'une part soit plus résistante à l'usure due au frottement des doigts sur l'une de ses faces et qui d'autre part n'appuie pas par elle-même sur la tubulure pour ne pas la gêner lorsqu'elle reprend sa forme cylindrique normale.

Cet objectif est atteint conformément à l'invention du fait que des moyens sont prévus pour maintenir la partie de la membrane sur laquelle appuient les doigts, partie appelée chenille, en contact permanent avec l'extrémité des doigts durant toute la durée du cycle de pompage, même en l'absence de tubulure. Ainsi, il est possible de choisir un matériau plus résistant pour la partie appelée chenille. Ce matériau sera plus rigide que le caoutchouc habituellement utilisé, mais grâce aux moyens de maintien en contact, la chenille ne restera pas en appui contre la tubulure, mais sera au contraire soulevée par le doigt. Ainsi, on pourra choisir un matériau plus résistant qui ne s'usera pas. La précision de la pompe sera garantie plus longtemps et on évitera des changements de membrane fastidieux et coûteux en temps et en personnel.

Il est préférable que les moyens pour mettre en contact permanent la chenille avec les extrémités de doigts soient constitués par des moyens pour coupler mécaniquement la chenille et l'extrémité d'au moins un doigt. Il est bien sûr possible de coupler mécaniquement la chenille et l'extrémité d'au moins un doigt. Il est bien sûr possible de coupler mécaniquement la chenille à l'extrémité de tous les doigts. Cependant, il peut suffire de la coupler seulement à l'extrémité de certains doigts, en particulier à l'extrémité d'un seul doigt, par exemple un des doigts du milieu.

Pour permettre l'usage d'un matériau non élastique, il est préférable qu'au moins les moyens pour mettre en contact permanent la chenille avec les extrémités de doigts ayant deux voisins aient un degré de liberté parallèle à la direction de pompage pour permettre à la chenille d'avoir un mouvement de translation de va-et-vient sensiblement parallèle à la direction de pompage par rapport à l'extrémité desdits doigts durant un cycle de pompage.

Afin d'éviter que la chenille ne migre en même temps que le liquide sous l'effet de pompage des doigts, il est préférable de prévoir dans la pompe des moyens de blocage du mouvement général de la chenille dans la direction de l'écoulement.

Dans la pratique, la membrane peut être munie dans la partie sur laquelle appuient les doigts lors de l'utilisation, partie appelée chenille, de moyens pour coupler mécaniquement cette dernière à l'extrémité d'au moins un doigt, lesquels moyens de couplage constituent une partie des moyens pour maintenir en contact permanent les extrémités des doigts avec la chenille.

Il est préférable qu'au moins les moyens pour coupler mécaniquement la chenille aux extrémités de doigts ayant deux voisins aient un degré de liberté parallèle à la direction de pompage pour permettre à la chenille d'avoir un mouvement de translation de va-et-vient sensiblement parallèle à la direction de pompage par rapport à l'extrémité desdits doigts durant un cycle de pompage. En jouant sur sa géométrie et/ou sur son matériau, on pourra choisir une chenille qui soit flexible sans être élastique. Ainsi, la chenille peut être réalisée dans un matériau flexible, mais non élastique.

La membrane est de préférence constituée d'un cadre rigide muni de moyens pour la fixation de la membrane dans la pompe, de la chenille et d'une membrane intermédiaire souple reliant la chenille au cadre de sorte que la membrane forme une surface continue étanche, ladite membrane intermédiaire étant de préférence surmoulée sur le cadre et la chenille. Grâce à la membrane intermédiaire souple, la chenille peut se déplacer non seulement pour suivre les mouvements de va-et-vient des doigts, mais également dans la direction d'écoulement selon un mouvement relatif par rapport aux extrémités des doigts. Le choix d'un matériau plus résistant pour la chenille est compensé par la souplesse de la membrane intermédiaire.

Afin d'assurer un jeu suffisant pour permettre le déplacement de la chenille dans les trois directions de l'espace tout en évitant que la membrane intermédiaire ne soit étirée, il est prévu de dimensionner cette dernière de sorte à repousser la chenille en direction opposée aux moyens de couplage en absence de contrainte notamment de la part des doigts de pompage.

Dans un premier mode de réalisation, les moyens de couplage sont constitués par des éléments en forme de champignon pouvant s'engager dans des gorges s'étendant dans la direction de pompage et placées à l'extrémité d'un ou plusieurs doigts de pompage.

Dans un deuxième mode de réalisation, les moyens de couplage sont constitués par des anneaux placés sur la chenille parallèlement à la direction de pompage et dans lesquels peuvent pénétrer des tenons placés à l'extrémité d'un ou plusieurs doigts de pompage, les anneaux devant coopérer avec des doigts ayant deux doigts voisins étant de préférence oblongs avec leur grand axe parallèle à la direction de pompage et/ou les anneaux devant coopérer avec les doigts amont et aval étant de préférence circulaires.

Dans les deux cas, la chenille bien qu'accrochée aux extrémités des doigts, peut avoir un mouvement relatif par rapport à ceux-ci, mouvement sensiblement parallèle à la direction d'écoulement. Cela permet de compenser la différence de distance entre les extrémités de deux doigts successifs en fonction de l'avancement du cycle de pompage. Selon le mode de réalisation, on peut distinguer les doigts amont et aval et les doigts intermédiaires se caractérisant par la présence de deux doigts voisins.

Afin d'éviter que la chenille ne migre en même temps que le liquide sous l'effet de pompage des doigts, il est préférable de prévoir sur la chenille des moyens de blocage du mouvement général de la chenille dans la direction de l'écoulement.

Dans le deuxième mode de réalisation, ceci est obtenu en choisissant des anneaux circulaires pour les doigts amont et aval. Ainsi, la chenille est bloquée en translation longitudinale par rapport aux doigts amont et aval. Une autre solution consiste à placer une languette centrale entre deux moyens de couplage successifs, perpendiculairement à la direction de pompage, de préférence au milieu de la chenille.

Afin d'augmenter la résistance de la membrane, il est préférable de prolonger la chenille de part et d'autre des moyens de couplage par deux languettes d'extrémité.

L'invention concerne également des doigts de pompage pour la pompe péristaltique conforme à l'invention. Un tel doigt peut être muni de moyens pour coopérer avec les moyens de couplage de la membrane, les moyens de coopération constituant une partie des moyens pour maintenir en contact permanent les extrémités des doigts et la chenille.

Dans un premier mode de réalisation, les moyens de coopération sont constitués par une gorge s'étendant dans la direction de pompage. Dans un second mode de réalisation, les moyens de coopération sont constitués par un tenon s'étendant perpendiculairement au plan de pompage.

L'invention est décrite ci-dessous à l'aide de deux exemples de réalisation présentés sur les figures qui montrent :
- Figure 1 :: une vue en perspective d'un premier mode de réalisation de la membrane conforme à l'invention, vue du côté des moyens de couplage ;
- Figure 2 :: vue en perspective de la membrane de la figure 1, vue du côté opposé aux moyens de couplage ;
- Figure 3 :: vue en perspective de la chenille de la membrane de la figure 1 montée sur les doigts de la pompe ;
- Figure 4 :: vue en perspective d'un second mode de réalisation de la membrane conforme à l'invention, vue du côté des moyens de couplage ;
- Figure 5 :: vue en perspective de la membrane de la figure 4, vue du côté opposé aux moyens de couplage ;
- Figure 6 :: vue agrandie des moyens de couplage de la membrane de la figure 4 ;
- Figure 7 :: vue en perspective d'un doigt muni de moyens pour coopérer avec les moyens de couplage de la membrane de la figure 4 ;
- Figure 8 :: vue en coupe du doigt de la figure 7 et de la membrane de la figure 4 clipsée dessus ;
- Figure 9 :: vue éclatée de la membrane de la figure 4 ;
- Figure 10 :: vue en coupe du bloc de pompage d'une pompe péristaltique mettant en évidence les différentes distances entre deux doigts successifs.

L'objet de l'invention comprend d'une part une membrane (110, 210) servant à séparer le bloc de pompage de l'extérieur, et notamment de la tubulure dans laquelle se trouve le liquide à pomper, et d'autre part les doigts (151, 152, 155, 250) devant coopérer avec la membrane (110, 210). Pour garantir que la membrane reste en contact permanent avec les doigts et donc suit leur mouvement de va-et-vient, on a prévu des moyens de maintien en contact qui sont constitués d'une part de moyens de couplage situés sur la face de la membrane dirigée vers les doigts et d'autre part de moyens pour coopérer avec ces moyens de couplage et placés à l'extrémité des doigts dirigée vers la membrane.

Pour simplifier la description, on se réfèrera à la « direction d'écoulement » ou au « plan d'écoulement ». Il s'agit de la direction prise par la tubulure lors de l'utilisation et du plan parallèle à cette direction et aux doigts de pompage. Des « directions transversales » ou des « plans transversaux » sont des directions ou des plans perpendiculaires à la « direction d'écoulement » ou au « plan d'écoulement ». Lors de la description de la membrane ou des doigts, la référence à ces repères se rapporte à leur état monté.

La membrane de l'invention (110, 210) est constituée d'un cadre rigide (111, 211), d'une chenille (112, 212) et d'une membrane intermédiaire (113, 213). La membrane est étanche au liquide et sert à protéger le bloc de pompage contre l'intrusion d'objets étrangers et de poussière. Elle est placée entre les doigts de pompage et la tubulure contenant le liquide à pomper.

Le cadre (111, 211) est réalisé de préférence dans un matériau relativement rigide, par exemple du polyamide 6. Il est muni de moyens de fixation (114, 214) pour le fixer à la pompe. Il peut s'agir de trous (114) pour le passage de vis de fixation comme dans le premier exemple de réalisation, ou bien de languettes (214) d'encliquetage comme dans le second exemple de réalisation. Sur la face destinée en être en contact avec la tubulure, le cadre (111, 211) peut être également muni de moyens (215) pour fixer ladite tubulure.

La membrane intermédiaire (113, 213) est réalisée dans un matériau très souple, par exemple du TPE (élastomère thermoplastique). Elle est de préférence surmoulée sur le cadre (111, 211) et sur la chenille (112, 212). La forme de la membrane intermédiaire (113, 213) est choisie de telle sorte, qu'en absence de contrainte extérieure, la chenille (112, 212) se trouve dans un plan décalé du côté de la tubulure par rapport au plan du cadre (111, 211) comme le montre par exemple la coupe de la figure 8. La souplesse de la membrane intermédiaire (113, 213) doit être telle qu'elle n'offre pratiquement pas de résistance au mouvement de translation vertical et horizontal de la chenille (112, 212).

La chenille (112, 212) est réalisée dans un matériau suffisamment flexible pour accompagner les mouvements des doigts (151, 152, 155, 250), tout en étant suffisamment résistant pour ne pas s'user sous l'effet du frottement des doigts. La flexibilité de la pièce peut être obtenue par deux moyens : soit on choisit une pièce très fine avec un matériau de haute raideur (par exemple une feuille d'acier d'épaisseur 0,1 mm pourrait convenir), soit une pièce épaisse avec un matériau mou ou à faible module d'élasticité. Par exemple, on pourra choisir pour la chenille un composé de la famille des polyéthylènes haute densité ou des polyamides. Le polyamide 12 Grilamid® L 20 W 20 de la société EMS-Chemie fait très bien l'affaire. Il se caractérise notamment par les caractéristiques mécaniques suivantes :

| | |
|---|---|
| Module d'élasticité à l'essai de traction (1 mm/min) : | 500 MPa |
| Résistance à la traction au seuil de fluage (50 mm/min) : | 30 MPa |
| Allongement à la traction au seuil de fluage (50 mm/min) : | 20 % |
| Charge de rupture (50 mm/min) : | 40 MPa |
| Allongement à la rupture (50 mm/min) : | > 50 % |

| Résistance sur éprouvette entaillée | |
|---|---|
| (Charpy, 23° C) : | 40 kJ/m² |
| (Charpy, -30 °C) : | 3 kJ/m² |
| Dureté Shore D : | 65 |

La membrane de l'invention est munie sur la chenille (112, 212) de moyens de couplage pour la coupler à chacun des doigts (151, 152, 155, 250) du bloc de pompage. L'objectif de l'invention est en effet que la chenille suive les mouvements des doigts. En d'autres termes, la chenille doit non seulement être appuyée sur la tubulure lorsqu'un doigt est en position d'occlusion, mais elle doit également suivre le mouvement de retrait du doigt pour ne pas exercer de pression sur la tubulure lorsqu'un doigt est en position haute.

La courbe définie par l'extrémité des doigts correspond à une sinusoïdale comme le montrent clairement les figures 3 et 10. Quel que soit l'état d'avancement de la courbe, sa longueur totale mesurée entre les deux doigts extérieurs (351, 355) reste constante. Il n'est donc pas nécessaire que la chenille (112, 212) soit élastique, il suffit qu'elle soit suffisamment flexible pour suivre le mouvement sinusoïdale des doigts (151, 152, 155, 250). Cependant, la distance entre deux doigts successifs (351, 352 / 353, 354) varie en fonction de l'avancement du cycle de va-et-vient. Elle est plus petite lorsque les doigts (351, 352) sont proches des extrémités de leur course et plus importante lorsque les deux doigts (353, 354) sont proches du centre de leur course. Dans l'exemple de la figure 10, la distance entre les deux premiers doigts (351, 352) est d'environ 4,2 mm, tandis qu'entre le troisième et le quatrième doigts (353, 354) elle vaut environ 4,4 mm. Il est donc nécessaire, si la chenille n'est pas élastique que celle-ci puisse suivre le mouvement des doigts (151, 152, 155, 250) en ayant la possibilité de se translater selon un faible mouvement de va-et-vient par rapport aux doigts (151, 152, 155, 250). Les moyens de couplage ne doivent donc pas être trop rigides et présentent ainsi un degré de liberté dans la direction d'écoulement du fluide.

Dans le premier mode de réalisation représenté aux figures 1 à 3, les moyens de couplage (120) sont constitués par une série d'anneaux (121, 122) dans lesquels peuvent pénétrer des tenons (161) placés aux extrémités des doigts (151, 152, 155). Les anneaux (121, 122) sont placés sur la face de la chenille qui à l'état montée se trouve du côté du bloc de pompage. Dans l'exemple présenté, ils sont partagés en deux groupes, le premier groupe étant placé sur un côté longitudinal de la chenille, l'autre étant disposé sur l'autre côté. Cela facilite le montage des anneaux (121, 122) sur les tenons (161). Les tenons (161) sont placés sensiblement à l'extrémité des doigts (151, 152, 155), perpendiculairement au plan d'écoulement. Ces anneaux sont bien visibles sur la figure 3 qui montre une chenille (112) dont tous les anneaux (121, 122) sont de forme oblongue. Comme le montre la figure 1, il est cependant préférable que les anneaux des extrémités (122) soient pratiquement circulaires, tandis que les anneaux intermédiaires (121) conservent une forme oblongue allongée dans le sens de l'écoulement. Cela permet de maintenir les extrémités amont et aval de la chenille pratiquement fixes par rapport à leur doigt respectif (151, 155) tout en laissant la possibilité à la chenille (112) de glisser selon un mouvement de va-et-vient sur les doigts intermédiaires (152). On observe ainsi sur la figure 3 que les anneaux du 3^{ème} doigt et du 9^{ème} doigt (en partant de la gauche), doigts se situant en position extrême, sont quasiment centrés sur leur tenon respectif, tandis qu'on observe par exemple que l'anneau du 5^{ème} doigt est décalé sur la gauche par rapport à son tenon. La chenille a donc un mouvement de translation relatif par rapport aux extrémités de doigts intermédiaires (152).

Dans un deuxième exemple de réalisation de l'invention présenté aux figures 4 à 9, les moyens de couplage sont constitués d'éléments d'encliquetage en forme de champignon (220). Ces champignons (220) sont constitués d'une tige (221) surmontée d'une plaque (222). Cette plaque (222) est dimensionnée et placée sur la tige (221) de telle sorte qu'il se forme dans le plan transversal (fig. 6b) des épaulements (223).

Les doigts (250) destinés à coopérer avec ces champignons (220) sont munis à leur extrémité d'une gorge (260). Cette gorge (260) est disposée de telle sorte qu'à l'état monté, la gorge (260) soit parallèle au plan d'écoulement. Au niveau de son ouverture, la gorge est munie de deux épaulements (261). La largeur de la gorge (260) est au moins égale à la largeur (transversale) de la plaque (222) du champignon, et l'ouverture entre les deux épaulements (261) est au moins égale à la largeur (transversale) de la tige (221) du champignon. À l'état monté représenté à la figure 8, le champignon pénètre dans la gorge (260), les épaulements (223) des champignons (220) étant en appui contre les épaulements (261) de la gorge (260).

Pour faciliter l'encliquetage des champignons (220) dans les gorges (260), il est préférable que la plaque (222) soit en pointe ou arrondie sur la face opposée à la tige (221) et que l'une des parois au moins de la gorge (260) soit réalisée par une plaque élastique pouvant céder lors de l'introduction du champignon (220).

Grâce aux épaulements (223, 261), les champignons (220) peuvent se déplacer dans les gorges (260) selon un mouvement parallèle à la direction d'écoulement perpendiculaire au plan de la figure 8. Pour éviter que la chenille (212) ne migre sous l'effet du mouvement général des doigts, comme le fait le fluide dans la tubulure, il est préférable de prévoir une languette de retenue (217) qui viendra se placer entre deux doigts successifs. Il est préférable de la placer au centre comme dans la figure 9.

De même, pour éviter que la membrane intermédiaire (213) ne se déchire au niveau des extrémités amont et aval de la chenille (212), il est possible de prolonger cette dernière dans la direction d'écoulement par deux languettes d'extrémité (216) de sorte que la partie rigide de la chenille encaisse les sollicitations et fasse une transition plus douce avec la partie souple.

Grâce aux moyens de maintien en contact de l'invention, il est possible de choisir pour la partie de la membrane sur laquelle appuient les doigts un matériau relativement dur qui ne s'usera pas sous l'effet du frottement des doigts. La relative rigidité de cette chenille ne gêne cependant pas la tubulure lorsqu'elle revient à son état cylindrique ouvert, car les moyens de maintien en contact contraignent la chenille à suivre le mouvement de retrait des doigts en l'écartant de la tubulure.

Grâce au matériau plus résistant de la chenille, il n'est plus nécessaire de remplacer la membrane durant la durée de vie de la pompe. On évite ainsi des réétalonnages fastidieux.

### Liste des références :

| | | |
|---|---|---|
| 110 | 210 | Membrane |
| 111 | 211 | Cadre de la membrane |
| 112 | 212 | Chenille de la membrane |
| 113 | 213 | Membrane intermédiaire de la membrane |
| 114 | 214 | Moyens de fixation de la membrane |
| | 215 | Moyens pour fixer la tubulure |
| | 216 | Languettes d'extrémité |
| | 217 | Moyens de retenue |
| 120 | 220 | Moyens de couplage |
| 121 | | Anneau de couplage intermédiaire |
| 122 | | Anneau de couplage extérieur |
| | 221 | Tige du champignon |
| | 222 | Plaque du champignon |
| | 223 | Épaulement du champignon |
| | 250 | Doigt |
| 151 | 351 | Doigt extérieur |
| 152 | 352, 353, 354 | Doigts intermédiaires |
| 155 | 355 | Doigt extérieur |
| 160 | 260 | Moyens coopérant avec les moyens de |
| | | couplage |
| 161 | | Tenon de couplage |
| | 261 | Épaulement |

## Revendications

1. Pompe péristaltique linéaire à doigts comprenant une membrane (110, 210) placée entre les doigts de pompage (151, 152, 155, 250) et la tubulure, des moyens (120, 160, 220, 260) étant prévus pour maintenir la partie de la membrane sur laquelle appuient les doigts, partie appelée chenille (112, 212), en contact permanent avec l'extrémité des doigts (151, 152, 155, 250) durant toute la durée du cycle de pompage, même en l'absence de tubulure, **caractérisée en ce que** les moyens pour mettre en contact permanent la chenille (112, 212) avec les extrémités de doigts (152, 250) sont constitués d'une part de moyens de couplage (120, 121, 122, 220) situés sur la chenille (112, 212) et d'autre part de moyens de coopération (160, 260) pour coopérer mécaniquement avec les moyens de couplage (120, 121, 122, 220) de la chenille et placés à l'extrémité dirigée vers la membrane d'au moins un doigt (151, 152, 155, 250).

2. Pompe péristaltique selon la revendication 1, **caractérisée en ce qu'**au moins les moyens pour mettre en contact permanent la chenille avec les extrémités de doigts (152, 250) ayant deux voisins ont un degré de liberté parallèle à la direction de pompage pour permettre à la chenille (112, 212) d'avoir un mouvement de translation de va-et-vient sensiblement parallèle à la direction de pompage par rapport à l'extrémité desdits doigts (152, 250) durant un cycle de pompage.

3. Pompe péristaltique selon l'une des revendications précédentes, **caractérisée en ce qu'**elle est munie de moyens (122, 217) de blocage du mouvement général de la chenille (112, 212) dans la direction de l'écoulement.

4. Membrane (110, 210) pour pompe péristaltique selon l'une des revendications précédentes, **caractérisée en ce qu'elle** est munie dans la partie sur laquelle appuient les doigts lors de l'utilisation, partie appelée chenille (112, 212), de moyens de couplage (120, 220) pour coupler mécaniquement cette dernière (112, 212) à des moyens de coopération (160, 260) placés à l'extrémité d'au moins un doigt (151, 152, 155, 250), lesquels moyens de couplage (120, 220) constituent une partie des moyens pour maintenir en contact permanent les extrémités des doigts (151, 152, 155, 250) avec la chenille (112, 212).

5. Membrane (110, 210) selon la revendication précédente, **caractérisée en ce qu'elle** est munie de moyens (122, 217) de blocage du mouvement général de la chenille (112, 212) dans la direction de l'écoulement.

6. Membrane (110, 210) selon la revendication 4 ou 5, **caractérisée en ce qu'au** moins les moyens (120, 220) pour coupler mécaniquement la chenille (112, 212) aux extrémités de doigts (152, 250) ayant deux voisins ont un degré de liberté parallèle à la direction de pompage pour permettre à la chenille (112, 212) d'avoir un mouvement de translation de va-et-vient sensiblement parallèle à la direction de pompage par rapport à l'extrémité desdits doigts durant un cycle de pompage.

7. Membrane (110, 210) selon l'une des revendications 4 à 6, **caractérisée en ce que** la chenille (112, 212), par la combinaison de sa géométrie et de son matériau, est flexible, mais non élastique.

8. Membrane (110, 210) selon la revendication précédente, **caractérisée en ce que** la membrane est constituée d'un cadre (111, 211) rigide muni de moyens (114, 214) pour la fixation de la membrane (110, 210) dans la pompe, de la chenille (112, 212) et d'une membrane intermédiaire (113, 213) souple reliant la chenille (112, 212) au cadre (111, 211) de sorte que la membrane forme une surface continue étanche, ladite membrane intermédiaire (113, 213) étant de préférence surmoulée sur le cadre (111, 211) et la chenille (112, 212).

9. Membrane (110, 210) selon la revendication précédente, **caractérisée en ce que** la membrane intermédiaire (113, 213) est dimensionnée de sorte à repousser la chenille (112, 212) en direction opposée aux moyens de couplage (120, 220) en absence de contrainte notamment de la part des doigts de pompage.

10. Membrane (210) selon l'une des revendications 4 à 9, **caractérisée en ce que** les moyens de couplage sont constitués par des éléments en forme de champignon (220) pouvant s'engager dans des gorges (260) s'étendant dans la direction de pompage et placées à l'extrémité d'un ou plusieurs doigts de pompage (250).

11. Membrane (110) selon l'une des revendications 4 à **9, caractérisée en ce que** les moyens de couplage sont constitués par des anneaux (120) placés sur la chenille (112) parallèlement à la direction de pompage et dans lesquels peuvent pénétrer des **tenons** (161) placés à l'extrémité d'un ou plusieurs doigts de pompage (151, 152, 155), les anneaux (121) devant coopérer avec des doigts (152) ayant deux doigts voisins étant de préférence oblongs avec leur grand axe parallèle à la direction de pompage et/ou les anneaux (122) devant coopérer avec les doigts (151, 155) amont et aval étant de préférence circulaires et formant des moyens de blocage de la chenille (112).

12. Membrane (210) selon l'une des revendications 4 à 11, **caractérisée en ce que** les moyens de blocage de la chenille (212) sont constitués par une languette de retenue (217) placée entre deux moyens de couplage (220) successifs, perpendiculairement à la direction de pompage, de préférence au milieu de la chenille (212).

13. Membrane (210) selon l'une des revendications 4 à 12, **caractérisée en ce que** la chenille (212) se prolonge de part et d'autre des moyens de couplage (220) par deux languettes d'extrémité (216).

14. Doigt de pompage (151, 152, 155, 250) pour une pompe péristaltique selon la revendication 1 à 3, **caractérisé en ce qu'il** est muni de moyens de coopération (160, 260) pour coopérer mécaniquement avec les moyens de couplage (120, 220) de la partie de la membrane (110, 210) sur laquelle appuient les doigts lors de l'utilisation, partie appelée chenille (112, 212), les moyens de coopération (160, 260) constituant une partie des moyens pour maintenir en contact permanent les extrémités des doigts et la chenille, ces moyens de coopération (160, 260) étant constitués par une gorge (260) s'étendant dans la direction de pompage ou par un tenon (161) s'étendant perpendiculairement à au plan de pompage.

## Claims

1. Linear peristaltic pump with fingers, comprising a membrane (110, 210) placed between the pumping fingers (151, 152, 155, 250) and the tubing, means (120, 160, 220, 260) being provided to keep the part of the membrane on which the fingers press, called the track (112, 212), in permanent contact with the ends of the fingers (151, 152, 155, 250) during the entire pumping cycle, even in the absence of any tubing, **characterised in that** the means for putting the track (112, 212) in permanent contact with the ends of the fingers (152, 250) consist on one hand side of coupling means (120, 121, 122, 220) located on the track (112, 212) and on the other hand side of cooperating means (160, 260) for mechanically cooperating with the coupling means (120, 121, 122, 220) of the track and placed on the ends of the fingers facing the membrane of at least one finger (151, 152, 155, 250).

2. Peristaltic pump according to claim 1, **characterised in that** at least the means for putting the track in permanent contact with the ends of the fingers (152, 250) that have two neighbors have a degree of freedom parallel to the pumping direction, so that during a pumping cycle, the track (112, 212) can have reciprocating translational movement, substantially parallel to the pumping direction, with respect to the ends of said fingers (152, 250).

3. Peristaltic pump according to one of the preceding claims, **characterised in that** it is provided with means (122, 217) for blocking the overall movement of the track (112, 212) in the direction of flow.

4. Membrane (110, 210) for a peristaltic pump according to one of the preceding claims, **characterised in that** in the part where the fingers press during operation, called the track (112, 212), the membrane is equipped with coupling means (120, 220) for mechanically coupling the track (112, 212) to cooperating means (160, 260) located on the end of at least one finger (151, 152, 155, 250), which coupling means (120, 220) constitute part of the means for keeping the ends of the fingers (151, 152, 155, 250) in permanent contact with the track (112, 212).

5. Membrane (110, 210) according to the preceding claim, **characterised in that** it is provided with means (122, 217) for blocking the overall movement of the track (112, 212) in the direction of flow.

6. Membrane (110, 210) according to one of the claims 4 or 5, **characterised in that** at least the means (120, 220) for mechanically coupling the track (112, 212) to the ends of fingers (152, 250) that have two neighbors have a degree of freedom parallel to the pumping direction, so that during a pumping cycle, the track (112, 212) can have reciprocating translational movement, substantially parallel to the pumping direction, with respect to the ends of said fingers.

7. Membrane (110, 210) according to one of the claims 4 to 6, **characterised in that** the track (112, 212) is flexible, but not elastic, due to the combination of its geometry and its material.

8. Membrane (110, 210) according to the preceding claim, **characterised in that** the membrane is made of a rigid frame (111, 211) equipped with means (114, 214) for fixing the membrane (110, 210) inside the pump, of the track (112, 212) and of an intermediate flexible membrane (113, 213) connecting the track (112, 212) to the frame (111, 211) in such a way that the membrane forms a continuous, impermeable surface, with said intermediate membrane (113, 213) being preferably overmolded on the frame (111, 211) and the track (112, 212).

9. Membrane (110, 210) according to the preceding claim, **characterised in that** the intermediate membrane (113, 213) is proportioned so as to push the track (112, 212) in the opposite direction from the coupling means (120, 220) in the absence of any external stress, particularly from the pumping fingers.

10. Membrane (210) according one of the claims 4 to 9, **characterised in that** the coupling means consist of mushroom-shaped elements (220) engageable in slots (260) extending in the direction of pumping and placed in the end of one or more pumping fingers (250).

11. Membrane (110) according to one of the claims 4 to 9, **characterised in that** the coupling means consist of rings (120) placed on the track (112) parallel to the direction of pumping, into which pins (161) placed on the end of one or more pumping fingers (151, 152, 155) can fit, the rings (121) that must cooperate with fingers (152) that have two neighboring fingers being preferably oblong, with their long axis parallel to the direction of pumping, and/or the rings (122) that must cooperate with the upstream and downstream fingers (151, 155) being preferably circular and forming blocking means of the track (112).

12. Membrane (210) according to one of the claims 4 to 11, **characterised in that** the means for blocking the track (212) consist of a retaining tab (217) placed between two successive coupling means (220), perpendicular to the direction of pumping, preferably in the middle of the track (212).

13. Membrane (210) according to one of the claims 4 to 12, **characterised in that** the track (212) is extended on both sides of the coupling means (220) by two end tabs (216).

14. Pumping finger (151, 152, 155, 250) for a peristaltic pump according to one of the claims 1 to 3, **characterised in that** it is equipped with cooperating means (160, 260) for mechanically cooperating with the coupling means (120, 220) of the part of the membrane (110, 210) where the fingers press during operation, called the track (112, 212), the cooperating means (160, 260) constituting part of the means for maintaining permanent contact between the ends of the fingers and the track, these cooperating means (160, 260) consisting of a slot (260) extending in the direction of pumping or of a pin (161) extending perpendicular to the pumping plane.

## Patentansprüche

1. Lineare Peristaltikpumpe mit Fingern, welche eine Membran (110, 210) aufweist, die zwischen den Pumpenfingern (151, 152, 155, 250) und dem Schlauch angeordnet ist, wobei Mittel (120, 160, 220, 260) vorgesehen sind, um den Teil der Membran, auf dem die Finger aufliegen und der Raupe (112, 212) genannt wird, in permanentem Kontakt mit den Enden der Finger (151, 152, 155, 250) während der gesamten Dauer des Pumpzyklus zu halten, selbst bei Fehlen des Schlauchs, **dadurch gekennzeichnet, dass** die Mittel zum permanenten Inkontaktbringen der Raupe (112, 212) mit den Enden der Finger (152, 250) einerseits aus Kopplungsmitteln (120, 121, 122, 220), die auf der Raupe (112, 212) angeordnet sind, und andererseits aus Kooperationsmitteln (160, 260) zum mechanischen Zusammenwirken mit den Kopplungsmitteln (120, 121, 122, 220) der Raupe, die an dem zur Membran gerichteten Ende wenigstens eines Fingers (151, 152, 155, 250) angeordnet sind, gebildet ist.

2. Peristaltikpumpe gemäß Anspruch 1, **dadurch gekennzeichnet, dass** wenigstens die Mittel zum permanenten Inkontaktbringen der Raupe mit den Enden der Finger (152, 250), die über zwei Nachbarn verfügen, einen Grad an Spiel parallel zur Pumprichtung aufweisen, um so der Raupe (112, 212) eine wechselnde Translationsbewegung im Wesentlichen parallel zur Pumprichtung bezogen auf das Ende der Finger (152, 250) während eines Pumpzyklus zu ermöglichen.

3. Peristaltikpumpe gemäß einem der vorausgegangenen Ansprüche, **dadurch gekennzeichnet, dass** sie mit Mitteln (122, 217) zum Blockieren der allgemeinen Bewegung der Raupe (112, 212) in Fließrichtung versehen ist.

4. Membran für eine Peristaltikpumpe gemäß einem der vorausgegangenen Ansprüche, **dadurch gekennzeichnet, dass** sie in dem Teil, auf den die Finger im Betrieb drücken und der Raupe (112, 212) genannt wird, Kopplungsmittel (120, 220) zum mechanischen Koppeln der letztgenannten (112, 212) mit Kooperationsmitteln (160, 260), die am Ende wenigstens eines Fingers (151, 152, 155, 250) angeordnet sind, aufweist, wobei die Kopplungsmittel (120, 220) einen Teil der Mittel zum permanenten Inkontaktbringen der Enden der Finger (151, 152, 155, 250) mit der Raupe (112, 212) bilden.

5. Membran (110, 210) gemäß dem vorausgegangenen Anspruch, **dadurch gekennzeichnet, dass** sie mit Mitteln (122, 217) zum Blockieren der allgemeinen Bewegung der Raupe (112, 212) in Fließrichtung versehen ist.

6. Membran (110, 210) gemäß Anspruch 4 oder 5, **dadurch gekennzeichnet, dass** wenigstens die Mittel (120, 220) zum mechanischen Koppeln der Raupe (112, 212) mit den Enden der Finger (152, 250), die über zwei Nachbarn verfügen, einen Grad an Spiel parallel zur Pumprichtung aufweisen, um so der Raupe (112, 212) eine wechselnde Translationsbewegung im Wesentlichen parallel zur Pumprichtung bezogen auf das Ende der Finger während eines Pumpzyklus zu ermöglichen.

7. Membran (110, 210) gemäß einem Ansprüche 4 bis 6, **dadurch gekennzeichnet, dass** die Raupe (112, 212) durch Kombination ihrer Geometrie und ihres Materials flexibel, aber nicht elastisch ist.

8. Membran (110, 210) gemäß dem vorausgegangenen Anspruch, **dadurch gekennzeichnet, dass** die Membran aus einem starren Rahmen (111, 211) gebildet ist, der mit Mitteln (114, 214) zur Befestigung der Membran (110, 210) in der Pumpe, der Raupe (112, 212) und einer weichen Zwischenmembran (113, 213), welche die Raupe (112, 212) mit dem Rahmen (111, 211) verbindet, versehen ist, so dass die Membran eine durchgehende dichte Fläche bildet, wobei die Zwischenmembran (113, 213) vorzugsweise auf den Rahmen (111, 211) und die Raupe (112, 212) überspritzt ist.

9. Membran (110, 210) gemäß dem vorausgegangenen Anspruch, **dadurch gekennzeichnet, dass** die Zwischenmembran (113, 213) derart bemessen ist, dass die Raupe (112, 212) bei Fehlen einer Beanspruchung insbesondere durch die Pumpenfinger in einer Richtung entgegengesetzt zu den Kopplungsmitteln (120, 220) zurückgeschoben wird.

10. Membran (210) gemäß einem der Ansprüche 4 bis 9, **dadurch gekennzeichnet, dass** die Kopplungsmittel aus pilzförmigen Elementen (220) gebildet sind, die in die Nuten (260), die sich in Pumprichtung erstrecken und am Ende eines oder mehrerer Pumpenfinger (250) angeordnet sind, eingreifen können.

11. Membran (110) gemäß einem der Ansprüche 4 bis 9, **dadurch gekennzeichnet, dass** die Kopplungsmittel aus Ringen (120) gebildet sind, welche auf der Raupe (112) parallel in Pumprichtung angeordnet sind und in welche Zapfen (161) eingreifen können, die am Ende eines oder mehrerer Pumpenfinger (151, 152, 155) angeordnet sind, wobei die Ringe (121) mit Fingern (152) zusammenwirken müssen, die über zwei Nachbarn verfügen und vorzugsweise länglich sind und deren lange Achse parallel zur Pumprichtung ist, und/oder die Ringe (122) mit den vor- und nachgelagerten Fingern (151, 155) zusammenwirken müssen, die vorzugsweise kreisförmig sind und die Mittel zum Blockieren der Raupe (112) bilden.

12. Membran (210) gemäß einem der Ansprüche 4 bis 11, **dadurch gekennzeichnet, dass** die Mittel zum Blockieren der Raupe (212) aus einer Rückhaltezunge (217) gebildet sind, die zwischen zwei aufeinander folgenden Kopplungsmitteln (220) senkrecht zur Pumprichtung, vorzugsweise in der Mitte der Raupe (212), angeordnet sind.

13. Membran (210) gemäß einem der Ansprüche 4 bis 12, **dadurch gekennzeichnet, dass** die Raupe (212) auf beiden Seiten der Kopplungsmittel (220) durch zwei Endzungen (216) verlängert ist.

14. Pumpenfinger (151, 152, 155, 250) für eine Peristaltikpumpe gemäß Anspruch 1 bis 3, **dadurch gekennzeichnet, dass** dieser mit Kooperationsmitteln (160, 260) versehen ist, um mechanisch mit den Kopplungsmitteln (120, 220) des Teils der Membran (110, 210) zusammenzuwirken, auf welchen die Finger im Betrieb drücken und der Raupe (112, 212) genannt wird, wobei die Kopplungsmittel (160, 260) einen Teil der Mittel zum permanenten Inkontakthalten der Fingerenden mit der Raupe bilden, wobei die Kooperationsmittel (160, 260) aus einer Nut (260), die sich in Pumprichtung erstreckt, oder einem Zapfen (161), der sich senkrecht zur Pumpebene erstreckt, gebildet sind.
